# EUROPÄISCHE PATENTSCHRIFT

(11) **EP 0 812 377 B1**
(45) Veröffentlichungstag und Bekanntmachung des Hinweises auf die Patenterteilung: **28.11.2001**
(21) Anmeldenummer: 96907991.2
(22) Anmeldetag: 15.03.1996
(51) Int. Cl.: E21B 3/02, E21B 7/02

(54) **HYDRAULISCHE VERROHRUNGSMASCHINE ALS ANBAUGERÄT FÜR EINE MOBILE DREHBOHRANLAGE**
HYDRAULIC TUBING MACHINE AS AN ATTACHMENT FOR A MOBILE ROTARY BORING INSTALLATION
MACHINE HYDRAULIQUE DE TUBAGE A ACCOLER A UN APPAREIL MOBILE DE FORAGE ROTATIF

(30) Priorität: 15.03.1995 DE 19509379
(43) Veröffentlichungstag der Anmeldung: 17.12.1997
(73) Patentinhaber: Fromme, Theo, Dipl.-Ing., 56154 Boppard (DE); Roob, Josef, 66606 St. Wendel (DE)
(72) Erfinder: FROMME, Theo, D-56154 Boppard (DE); ROOB, Josef, D-66606 St. Wendel (DE)
(86) Internationale Anmeldenummer: DE9600459
(87) Internationale Veröffentlichungsnummer: WO9628630

(56) Entgegenhaltungen:
- EP-A- 0 300 874
- EP-A- 0 351 694
- FR-A- 791 893
- GB-A- 2 114 185

## Beschreibung

Die Erfindung betrifft eine hydraulische Verrohrungsmaschine als Anbaugerät für eine mobile Drehbohranlage zum Herstellen verrohrter Bohrungen für Pfähle oder Brunnen mittels sogenannter Trocken-Drehbohrwerkzeuge mit einem hydraulisch höhenverstellbaren Grundkörper, mit ortsfest aufgelagerten Abstützpratzen, und einer mit dem Unterwagen des Baggers in Verbindung stehenden flexiblen Anlenkung sowie einer im Grundkörper drehbar gelagerten, hydraulisch-mechanischen Spannvorrichtung zur Übertragung des Antriebsdrehmomentes auf die Bohrrohre.

Mit diesen Drehbohranlagen für das Trocken-Drehbohrverfahren, die mittels Schneid- und Fräswerkzeugen das Erdreich lösen und auch aus dem Boden fördern, lassen sich die zum Schutz des Bohrloches erforderlichen Rohre eindrehen. Dabei wird der Drehantrieb - auch Kraftdrehkopf genannt - höhenverstellbar an einem Bohrmast geführt, der das zum Bohren erforderliche Drehmoment wird über einen Rohr-Adapter direkt auf das Bohrrohr überträgt. Durch Zuschalten eines weiteren Antriebsmotors kann das Drehmoment gesteigert werden.

In vielen Fällen reicht auch das vergrösserte Drehmoment nicht aus, um die Bohrrohre bis in die Regeltiefen, einzudrehen. Eine noch grössere Leistungs-Erhöhung des AntriebsDrehmoments im Kraftdrehkopf würde zur Überlastung des Bohrmastes und des Oberwagens führen.

Vielfach werden auch oszillierende Verrohrungsmaschinen eingesetzt, bei denen die Bohrrohre in einem Drehwinkel von ca. 25° bis 30° hin und her bewegt werden. Die Praxis hat erwiesen, dass sich Bohrrohre bei gleichen Erdwiderständen drehend schneller und auf das Drehmoment bezogen leichter eindrehen lassen als solche, die nur auf kurzem Wege hin und her, also oszillierend, bewegt werden, besonders dann, wenn härtere Bodenschichten, z. B. leichter Fels, durchfahren werden müssen.

Bekannte drehende Verrohrungsmaschinen mit hydraulisch-mechanischer Spannvorrichtung sind mit einem separaten Antrieb mit hydraulischen Getriebemotor versehen. Diese Bohr-Aggregate sind derart schwer und hoch, so dass das Umsetzen von Bohrpunkt zu Bohrpunkt als geschlossene Einheit mit der Drehbohranlage nicht möglich ist. Ausserdem verteuern die Kosten der Getriebemotore die Vorrichtung, und deren Baugrössen führen zu hohen, umgünstigen Bauhöhen der Grundkörper.

Aufgabe der Erfindung ist es, eine drehende hydraulische Verrohrungsmaschine mit hydraulisch-mechanischer Spannvorrichtung in Verbindung mit einer Drehbohranlage zu schaffen, die keinen eigenen Hydraulikantrieb benötigt, um Bohrrohre auch in grössere Tiefen einzudrehen. Hierbei gehört es wesentlich zur weiteren Aufgabe der Erfindung, die Verrohrungsmaschine in Gewicht und Bauhöhe derart auszubilden, dass sie sich mit der Drehbohranlage als geschlossene, bewegliche Einheit einsetzen, transportieren und umsetzen lässt, und vor allem auch, dass durch austauschbar kombinierbare Antriebseinheiten wahlweise das auf die Bohrrohre übertragbare Drehmoment sich an die örtlich vorherrschenden Erdwiderstände anpassen bzw. sofern erforderlich steigern lässt.

Die Erfindung geht aus von einer bekannten hydraulischen Verrohrungsmaschine als Anbaugerät für eine mobile Drehbohranlage mit den eingangs genannten Merkmalen, und sie umfasst als eine erste Lösung der oben beschriebenen Aufgabe ein drehmomenterhöhendes, ein Antriebs- oder Kettenritzel enthaltendes Kraftübertragungsgetriebe zwischen der im Grundkörper drehbar gelagerten, hydraulisch-mechanischen Spannvorrichtung und einer in einem am Grundkörper befestigten Anbaugehäuse gelagerten Kelly-Box zur Aufnahme des von einer Kelly-Stange übertragenen Drehmoments von einem an einem Bohrmast heb- und senkbar geführten Kraftdrehkopf.

Als eine alternative zweite Lösung dieser Aufgabe umfasst die Erfindung ein drehmomenterhöhendes, ein Antriebs- oder Kettenritzel enthaltendes Kraftübertragungsgetriebe zwischen der im Grundkörper drehbar gelagerten, hydraulisch-mechanischen Spannvorrichtung und einer in einem am Grundkörper befestigten Anbaugehäuse als lösbares Verbindungsmittel zum Antriebs- oder Kettenritzel gelagerten Kelly-Box, in die ein Gegenadapter für einen mit einem an einem Bohrmast heb- und senkbar geführten Kraftdrehkopf direkt verbundenen Anschluss-Adapter einsetzbar ist, so dass das Drehmoment des Kraftdrehkopfes erhöht auf die das Bohrrohr klemmende hydraulisch-mechanische Spannvorrichtung übertragbar ist.

Nach der Erfindung wird das Drehmoment des Kraftdrehkopfes in die erfindungsgemässe Verrohrungsmaschine geleitet und dort in ein grösseres Drehmoment umgewandelt. Dies kann sowohl über die Kellystange (Bohrgestänge) oder aber über einen Anschluss-Adapter erfolgen.

Nach der zweiten, alternativen Ausbildungsform der Erfindung kann die Übertragung des Drehmomentes statt über eine Kelly-Stange auch über einen Anschluss-Adapter erfolgen. In dem am Grundkörper befestigten Anbaugehäuse ist auch in diesem Fall die Kelly-Box angeordnet, und diese ist mit einem Gegenadapter für den mit dem am Bohrmast heb- und senkbar geführten Kraftdrehkopf direkt verbundenen Anschluss-Adapter eingesetzt, so dass das Drehmoment des Kraftdrehkopfs erhöht auf die das Bohrrohr klemmende hydraulisch-mechanische Spannvorrichtung übertragen wird.

Bei einer bevorzugten Ausführungsform der Erfindung ist dies im wesentlichen durch folgende Massnahmen verwirklicht:
a) die hydraulisch-mechanische Spannvorrichtung an ihrem Aussenumfang einen Zahnkranz oder einen Kettenzahnkranz aufweist, und
b) in dem seitlich am Grundkörper der Verrohrungsmaschine angeordneten Anbaugehäuse ein mit dem Zahnkranz oder Kettenzahnkranz im Zahn- oder Ketteneingriff stehendes Antriebsritzel oder Kettenritzel gelagert, welches mit einer Kelly-Box in Wirkverbindung steht, mit welcher
c) der Drehzapfen der am Bohrmast der Anlage hydraulisch heb- und senkbar geführten Kelly-Stange als lösbares Verbindungsmittel in Eingriff gebracht werden kann.

Als Kraftübertragungsgetriebe kann ein Zahnradantrieb als Zahnkranz/Zahnritzel- Paarung oder ein Kettentrieb als Kettenzahnkranz/Kettenritzel-Paarung eingesetzt sein.

Wenn das durch einen Bohrrohr-Adapter vom Kraftdrehkopf direkt auf das Bohrrohr übertragene Drehmoment zum Eindrehen der Bohrrohre nicht mehr ausreicht, kann die Kelly-Stange oder der Anschluss-Adapter mit der Kelly-Box der Verrohrungsmaschine in Eingriff gebracht werden; das ankommende Drehmoment wird dann innerhalb des Grundkörpers der Verrohrungsmaschine durch das Kraftübertragungsgetriebe in ein grösseres Drehmoment mit geringerer Umdrehungszahl umgewandelt und auf das Bohrrohr übertragen.

Mit dem so vergrösserten Drehmoment lässt sich das Bohrrohr auch in grössere Bohrtiefen oder durch härtere Bodenschichten volldrehend einbringen, ohne dass ein eigener Hydraulikantrieb für die Verrohrungsmaschine erforderlich wäre. Genutzt werden ausschliesslich die vom Kraftdrehkopf und vom Bohrgestänge bzw. der Kelly-Stange kommenden Drehmomente.

Indem die baugrossen und kostenaufwendigen Hydraulik-Getriebemotore innerhalb der Verrohrungsmaschine entfallen, wird deren Eigengewicht und auch ihre Bauhöhe so verringert, dass das Umsetzen der Verrohrungsmaschine zusammen mit der Drehbohranlage als Trägergerät in geschlossener Einheit möglich ist. Wegen der reduzierten Bauhöhe ist eine 360°-Schwenkung des Oberwagens der Bohranlage möglich.

Es ist von Vorteil, wenn beidseitig am Grundkörper der Verrohrungsmaschine eine Anschlussmöglichkeit für das Teile des Kraftübertragungsgetriebes, wie Antriebsritzel oder Kettenrad, und die Kelly-Box umschliessende Anbaugehäuse vorgesehen ist; es kann dann das Bohrgestänge bzw. die Kelly-Stange vom Trägerfahrzeug aus gesehen wahlweise links oder rechts am Grundkörper in Eingriff gebracht werden. Der jeweils freistehende Anschluss für dieses Anbaugehäuse kann in vorteilhafter Weise für das Anbringen eines Kunststoff-Schmierritzels genutzt werden.

Vorzugsweise ist der Grundkörper der erfindungsgemässen Verrohrungsmaschine durch eine Anlenkung mit dem Unterwagen der Drehbohranlage verbunden. Dies kann z.B. mittels hydraulisch verstellbarer Teleskopstangen oder mechanischer Teleskopierung geschehen, die beidseitig am Grundkörper angreifen. Dadurch werden die grossen Reaktionskräfte, die an der Verrohrungsmaschine auftreten, wenn erfindungsgemäss das Drehmoment des Bohrgestänges bzw. der Kelly-Stange über das Kraftübertragungsgetriebe und die hydraulisch-mechanische Spannvorrichtung auf das Bohrrohr übertragen wird, auf dem kürzesten Weg in den stabilen Unterwagen der Drehbohranlage geleitet.

Eine weitere dritte Ausführungsform der Erfindung zur Lösung der gestellten, eingangs beschriebenen Aufgabe bei einer gattungsgemässen Verrohrungsvorrichtung umfasst
a) ein drehmomenterhöhendes, ein Antriebs- oder Kettenritzel Kraftübertragungsgetriebe zwischen der im Grundkörper drehbar gelagerten, hydraulisch-mechanischen Spannvorrichtung und einer in einem am Grundkörper befestigten Anbaugehäuse als lösbares Verbindungsmittel zum Antriebs-oder Kettenritzel gelagerten Kelly-Box, die gegen einen ansetz- und mit dem Antrieb- oder Kettenritzel verbindbaren Hydraulik-Getriebemotor austauschbar ist, der mittels Hydraulik-Leitungsverbindungen an die Hyraulikantriebsanlage des Fahrmotors des Baggers angeschlossen ist sowie
b) Ankupplung des an den an einem Bohrmast heb- und senkbar geführten Kraftdrehkopf angeschlossenen Anschluss-adapters an einen mit dem Bohrrohr verbundenen Rohr-Adapter.

Diese Ausbildungsform ist in ebenfalls einfacher Weise dadurch herstellbar, dass die austauschbare Kelly-Box ersetzt wird durch einen Hydraulik-Getriebemotor, dessen Hydraulikversorgung durch Anschliessen an die Hydraulik-Antriebsanlage das Fahrmotors des Baggers herstellbar ist. Dadurch wird die starke Energiequelle des Fahrmotors zur Drehmomentübertragung auf das Bohrrohr genutzt.

Wenn, wie ebenfalls vorgeschlagen, am Grundkörper beidseitig ein Anschluss für ein Anbaugehäuse zur Aufnahme eines Zahn- oder Kettenritzels vorgesehen ist, dann kann auch an diesem zweiten Anbaugehäuse ein Hydraulikmotor angeschlossen und zur Verstärkung des auf das Bohrrohr zu übertragenden Drehmoments eingesetzt werden.

Erfindungsgemäss steht eine weitere selbständige Energie-Antriebsquelle unabhängig von der Fahrmotorhydraulik des Baggers von dem am Bohrmast höhenverschiebbar geführten Kraftdrehkopf zur Verfügung, der mit seinem angeschlossenen Anschlussadapter an einen mit dem Bohrrohr verbundenen Rohr-adapter ankuppelbar ist.

Damit eröffnet die Erfindung bei einer gattungsgemässen hydraulischen Verrohrungsmaschine als Anbaugerät an einen Bagger für eine mobile Drehbohranlage drei variable Möglichkeiten, die Antriebsleistung auf das Bohrrohr zu übertragen. Damit löst sie die eingangs genannte Aufgabe, eine solche Verrohrungsmaschine in einer leichten und ohne weiteres von Bohrpunkt zu Bohrpunkt einfach umsetzbaren Ausbildungsweise zu schaffen, die in bisher nicht bekannter Weise bis zu sehr hohen Antriebsleistungen als Drehmoment auf das Bohrrohr zu übertragen vermag, wobei die Möglichkeit gegeben ist, je nach den örtlich vorherrschenden Verhältnissen die Antriebsbleistungen stufenweise anzupassen.

Weitere Merkmale der Erfindung können dem in der Zeichnung dargestellten und im folgenden näher erläuterten Ausführungsbeispiel entnommen werden. Es zeigen
- Fig. 1: in Seitenansicht den erfindungswesentlichen Teil einer Drehbohranlage mit der erfindungsgemässen Verrohrungsmaschine und Drehmomentübertragung mittels Kelly-Stange;
- Fig. 2: die wesentlichen Teile der Maschine nach Fig. 1 in Vorderansicht mit seitlich aus der Bohrachse verschwenktem Bohrmast;
- Fig. 3: eine Draufsicht der Drehbohranlage gemäss Fig. 1 unterhalb der Linie A-A mit seitlich verschwenktem Oberwagen und Bohrmast;
- Fig. 4: die Vorderansicht gemäss Fig. 2 bei bevorstehender Drehmomenteinleitung über den Kraftdrehkopf-Anschluss-Adapter;
- Fig. 5: teilweise im Schnitt die erfindungsgemässe Verrohrungsmaschine mit eingesetztem Bohrrohr und Drehmomenteinleitung über die Kelly-Stange und die Kelly-Box mit einem Zahnrad-Kraftübertragungsgetriebe
- Fig. 6: teilweise im Schnitt die erfindungsgemässe Verrohrungsmaschine gemäss Fig. 5, jedoch mit einem Kettentrieb als Kraftübertragungsgetriebe;
- Fig. 7: in Seitenansicht den erfindungswesentlichen Teil einer Drehbohranlage mit der erfindungsgemässen Drehbohrmaschine und Drehmomentübertragung mittels Kraftdrehkopf und Adapteranordnung sowie auch mit Hydraulikmotor auf die Spannvorrichtung
- Fig. 8: eine Draufsicht der Drehbohranlage gemäss Fig. 7 von unterhalb der Linie B-B
- Fig. 9: einen vertikalen Schnitt C-C durch den Grundkörper der Verrohrungsmaschiune gemäss Fig. 8 mit einem Zahnradkraftübertragungsgetriebe ;
- Fig. 10: einen vertikalen Schnitt C-C durch den Grundkörper der Verrohrungsmaschine gemäss Fig. 8 mit einem Kettentrieb als Kraftübertragungsgetrtriebe.

In den Fig. 1, 3, 7 und 8 ist erkennbar, wie am Unterwagen 10 des Baggers als Trägerfahrzeug mittels der Anlenkungen 9 und 23, 24 die Verrohrungsmaschine mit ihren Grundkörper 1 angekuppelt ist. Am Oberwagen 16 ist in bekannter Weise ein Bohrmast 15, auch Bohrmäkler genannt, angelenkt, an welchem heb- und senkbar der Kraftdrehkopf 13 geführt ist. Mit dem Kraftdrehkopf 13 verbunden ist ein Anschluss-Adapter 14, der zur Übertragung des Drehmomentes vom Kraftdrehkopf 13 auf das Bohrrohr 17 mit diesem mittels des Rohr-Adapters 29 in formschlüssige Verbindung gebracht werden kann.

An den Unterwagen 10 ist der Grundkörper 1 der Verrohrungsmaschine durch die Anlenkungen 9 in Verbindung mit den Teleskopstangen 23, 24 angekuppelt. Der Grundkörper 1 ist durch Hub-Fusszylinder 7 hydraulisch höhenverstellbar und durch Abstützpratzen 8 auf dem Erdboden ortsfest aufgelagert.

Ferner ist in dem Grundkörper 1 ist eine hydraulisch-mechanische (Keil-)Spannvorrichtung 2 für das Bohrrohr 17 angeordnet; sie ist durch Kugellaufringe 4 drehbar gelagert. Die Spannvorrichtung ist mit hydraulischen Spannzylindern 6 zur Betätigung einer Spannkeilanordnung versehen. An ihrem Umfang weist die Spannvorrichtung 2 einen Zahnkranz 3 oder Kettenzahnkranz 25 mit Kranzlagern auf, der mit einem Antriebsritzel 5 oder über eine Antriebskette 27 mit dem Kettenritzel 26 in Eingriff steht. Das Antriebs- oder Kettensritzel 5 bzw. 26 ist in einem seitlich am Grundkörper 1 angeordneten Anbaugehäuse 11 gelagert und steht mit einer sogenannten Kelly-Box 12 in Wirkverbindung, die zur zur formschlüssigen Aufnahme des Drehzapfens 22 der Kelly-Stange 19 dient.

Vorzugsweise ist am Grundkörper 1 der Verrohrungsmaschine beidseitig je eine Anschlussmöglichkeit für ein Anbaugehäuse 11 vorgesehen; jedes Anbaugehäuse kann mit einem Antriebsritzel 5 oder einem Kettenritzel 26 versehen sein, so dass - vom Trägerfahrzeug der Drehbohranlage aus gesehen - das Bohrgestänge bzw. die Kelly-Stange 19 wahlweise links oder rechts am Grundkörper 1 in Eingriff gebracht werden kann. Der jeweils nicht benutzte Anschluss kann für die Anbringung eines Kunststoff-Schmierritzels 20 genutzt werden (Fig. 2 bis 4).

Es ist jedoch auch möglich beide Anbaugehäuse 11 mit je einem Antriebsritzel 5 auszurüsten, wobei die Anordnung derart getroffen sein kann, dass ein Antriebsritzel 5 mit einer Kelly-Box 12 in Wirkverbindung steht, welche das Drehmoment durch Eingriff des Drehzapfens 22 der Kelly-Stange 19 erhält, während das andere Antriebsritzel 5 mit einem Hydraulik-Getriebemotor 28 (Fig. 7 bis 10) gekuppelt ist, der an die Fahrwerks-Hydraulikanlage des Trägerfahrzeugs angeschlossen ist und den Hydraulikmotor versorgt.

Mit dem Kraftdrehkopf 13 in drehfester Verbindung steht die als Bohrgestänge wirkende und in den Fig. 1 bis 6 dargestellte Kelly-Stange 19. Der Oberwagen 16 mit dem Bohrmast 15 ist horizontal verschwenkt, wie aus Fig. 3 ersichtlich, so dass die Kelly-Stange 19 in die Kelly-Box 12 des Anbaugehäuses 11 durch Absenken einkuppelbar ist.

Ferner ist es auch möglich - siehe Fig. 4 - an einem mit einem Antriebsritzel 3 oder einem Kettenritzel 26 ausgerüsteten Anbaugehäuse (11) entweder mit der Kelly-Box 12 oder unmnittelbar mit den vorgenannten Ritzeln verbunden einen Gegenadapter 18 anzuordnen, der mit dem Anschluss-Adapter 14 am Kraftdrehkopf 13 kuppelbar ist. Auf diese Weise kann das Drehmoment des Kraftdrehkopfes 13 ganz erheblich gesteigert werden.

Vor dem Einsatz der erfindungsgemässen Verrohrungsmaschine wird das Bohrrohr 17 durch die offene Spannvorrichtung 2 geführt und mit dem abgesenkten Kraftdrehkopf 13 über den Anschluss-Adapter 14 und den Rohr-Adapter 29 direkt drehend, drückend eingebracht. Erst dann, wenn die Mantelreibung des Bohrrohres 17 grösser wird als das maximale Drehmoment des Kraftdrehkopfes 13, wird auf dem Bohrrohr 17 die hydraulisch-mechanische Spannvorrichtung 2 festgeklemmt, so dass ein Drehmoment unmittelbar auf den Mantel des Bohrrohres 17 übertragen werden kann.

Diese Klemm-Verbindung des Bohrrohres 17 mit der Spannvorrichtung 2 kann zusätzlich zu der obenbeschriebenen Drehmomenteinleitung vom Kraftdrehkopf 13 über den Anschluss-Adapter 14 und den Rohr-Adapter 29 zu einer zusätzlichen Drehmomentübertragung dadurch genutzt werden, dass gemäss der weiteren Lehre der Erfindung anstelle der Kelly-Box 12 mit wenigstens einem der Antriebs-oder Kettenritzel 3 bzw. 26 ein Hydraulik-Getriebemotor 28 gekuppelt ist, so dass dessen Drehmoment über das Kraftübertragungsgetriebe verstärkt auf das Bohrrohr übertragen wird. Der Hydraulik-Getriebemotor 28 ist an das Fahrwerks-Hyraulik-Aggregat angeschlossen und wird von dieser Anlage versorgt.

Diese Möglichkeit kann erfindungsgemäss kombiniert werden, um mit dem mittels Kelly-Stange 19 über die Kelly-Box 12 und/oder mittels Anschluss-Adapter 14 und den mit der Kelly-Box 12 verbundenen Gegenadapter 18 auf eine oder beide der in einem oder beiden Anbaugehäuse 11 gelagerten Antriebs- oder Kettenritzel 3 bzw. 26 übertragbaren zusätzlichen Drehmoment die Bohrleistung zu steigern. Gemäss Fig. 6 kann das Übersetzungsgetriebe auch von einem Kettentrieb, bestehend aus dem Kettenrad 26, dem Kettenkranz 25 sowie der Kette 27 gebildet sein. Bei der Ausführungsform mit zwei Anbaugehäusen 11 beidseitig des Grundkörpers 1 kann ein Kettenantrieb auch dadurch verwirklicht werden, dass zwei Kettenkränze 25 gleichachsig nebeneinander angeordnet werden.

Damit ermöglicht die Erfindung mehrere Kombinationsmöglichkeiten der Antriebe der Übertragung des Drehmoments und damit der Antriebsleistung. und es ist bei Ausnutzung der dieser Möglichkeiten, nämlicher verstärkte Leistung des Kraftdrehkopfes 13 mit einem Zusatzmotor und direkter Kraftübertragung auf das Bohrrohr und gleichtzeitige Drehmomenteinleitung über die beiden Anbaugehäuse 11 beidseitig des Grundkörpers 1 auf die Spannvorrichtung 2 eine hohe Bohrleistung, ausreichend für grosse Verrohrungstiefen zu erreichen.

Die grösseren Reaktionskräfte aus dem stärkeren Drehmoment lassen sich auf kürzestem Wege vom Grundkörper 1 über die Anlenkung 9 mittels hydraulisch oder mechanisch verstellbarer Teleskopstangen 23, 24 durch Einleiten in den Unterwagen abführen.

## Patentansprüche

1. Hydraulische Verrohrungsmaschine als Anbaugerät für eine mobile Drehbohranlage zum Herstellen verrohrter Bohrungen für Pfähle oder Brunnen mittels sogenannter Trocken-Drehbohrwerkzeuge mit einem hydraulisch höhenverstellbaren Grundkörper (1), mit ortsfest aufgelagerten Abstützpratzen (8), und einer mit dem Unterwagen (10) des Baggers in Verbindung stehenden flexiblen Anlenkung (9) sowie einer im Grundkörper (1) drehbar gelagerten, hydraulisch-mechanischen Spannvorrichtung (2) zur Übertragung des Antriebsdrehmomentes auf die Bohrrohre (17),
**gekennzeichnet durch**
ein drehmomenterhöhendes, ein Antriebs- oder Kettenritzel (3, 26) enthaltendes Kraftübertragungsgetriebe (3, 5, 25, 26, 27) zwischen der im Grundkörper (1) drehbar gelagerten, hydraulisch-mechanischen Spannvorrichtung (2) und einer in einem am Grundkörper (1) befestigten Anbaugehäuse (11) gelagerten Kelly-Box (12) zur Aufnahme des von einer Kelly-Stange (19) übertragenen Drehmoments von einem an einem Bohrmast (15) heb- und senkbar geführten Kraftdrehkopf (13).

2. Hydraulische Verrohrungsmaschine als Anbaugerät für eine mobile Drehbohranlage zum Herstellen verrohrter Bohrungen für Pfähle oder Brunnen mittels sogenannter Trocken-Drehbohrwerkzeuge mit einem hydraulisch höhenverstellbaren Grundkörper (1) mit ortsfest aufgelagerten Abstützpratzen (8) und einer mit dem Unterwagen (10) des Baggers in Verbindung stehenden flexiblen Anlenkung (9) sowie einer im Grundkörper (1) drehbar gelagerten, hydraulisch-mechanischen Spannvorrichtung (2) zur Übertragung des Antriebsdrehmomentes auf die Bohrrohre (17),
**gekennzeichnet durch**
ein drehmomenterhöhendes, ein Antriebs- oder Kettenritzel (3, 26) enthaltendes Kraftübertragungsgetriebe (3, 5, 25, 26, 27) zwischen der im Grundkörper (1) drehbar gelagerten, hydraulisch-mechanischen Spannvorrichtung (2) und einer in einem am Grundkörper (1) befestigten Anbaugehäuse (11) als lösbares Verbindungsmittel zum Antriebs- oder Kettenritzel (3, 26) gelagerten Kelly-Box (12), in die ein Gegenadapter (18) für einen mit einem an einem Bohrmast (15) heb- und senkbar geführten Kraftdrehkopf (13) direkt verbundenen Anschluss-Adapter (14) einsetzbar ist, so dass das Drehmoment des Kraftdrehkopfes (13) erhöht auf die das Bohrrohr (17) klemmende hydraulisch-mechanische Spannvorrichtung (2) übertragbar ist.

3. Verrohrungsmaschine nach einem der Ansprüche 1 oder 2, **dadurch gekennzeichnet, dass**
a) die hydraulisch-mechanische Spannvorrichtung (2) an ihrem Aussenumfang einen Zahnkranz (5) oder einen Kettenzahnkranz (25) aufweist, und
b) in dem seitlich am Grundkörper (1) der Verrohrungsmaschine angeordneten Anbaugehäuse (11) ein mit dem Zahnkranz (5) oder Kettenzahnkranz (25) im Zahn- oder Ketteneingriff stehendes Antriebsritzel (3) oder Kettenritzel (26) gelagert, welches mit einer Kelly-Box (12) in Wirkverbindung steht, mit welcher
c) der Drehzapfen (22) der am Bohrmast (15) der Anlage hydraulisch heb- und senkbar geführten Kelly-Stange (19) als lösbares Verbindungsmittel in Eingriff gebracht werden kann.

4. Verrohrungsmaschine nach Anspruch 2, **dadurch gekennzeichnet, dass** die Kelly-Box (12) mit einem das Drehmoment übertragenden Gegenadapter (18) in Verbindung steht, auf welchen das Drehmoment des mit dem am Bohrmast (15) heb- und senkbar geführten Kraftdrehkopfes (13) direkt verbundenen Anschluss-Adapters (14) als lösbares Verbindungsmittel übertragbar ist.

5. Verrohrungsmaschine nach einem der vorangehenden Ansprüche, **dadurch gekennzeichnet, dass** beidseitig am Grundkörper (1) je eine Anschlussmöglichkeit für das Teil des Kraftübertragungsgetriebes (3, 26) und die Kelly-Box (12) umschliessende Anbaugehäuse (11) vorgesehen ist.

6. Verrohrungsmaschine nach einem der Ansprüche 1 oder 2, **dadurch gekennzeichnet, dass** der Grundkörper (1) mittels hydraulisch oder mechanisch verstellbarer Teleskopstangen (23, 24), die beidseitig am Grundkörper (1) angreifen, am Unterwagen (10) der Drehbohranlage mittels Anlenkung (9) angelenkt ist.

7. Hydraulische Verrohrungsmaschine als Anbaugerät für eine mobile Drehbohranlage zum Herstellen verrohrter Bohrungen für Pfähle oder Brunnen mittels sogenannter Trocken-Drehbohrwerkzeuge mit einem hydraulisch höhenverstellbaren Grundkörper (1) mit ortsfest aufgelagerten Abstützpratzen (8), und einer mit dem Unterwagen (10) des Baggers in Verbindung stehenden flexiblen Anlenkung (9) sowie einer im Grundkörper (1) drehbar gelagerten, hydraulisch-mechanischen Spannvorrichtung (2) zur Übertragung des Antriebsdrehmomentes auf die Bohrrohre (17),
**gekennzeichnet durch**
a) ein drehmomenterhöhendes, ein Antriebs- oder Kettenritzel (3, 26) Kraftübertragungsgetriebe (3, 5, 25, 26, 27) zwischen der im Grundkörper (1) drehbar gelagerten, hydraulisch-mechanischen Spannvorrichtung (2) und einer in einem am Grundkörper (1) befestigten Anbaugehäuse (11) als lösbares Verbindungsmittel zum Antriebs- oder Kettenritzel (3, 26) gelagerten Kelly-Box (12), die gegen einen ansetz- und mit dem Antrieb- oder Kettenritzel (3, 26) verbindbaren Hydraulik-Getriebemotor (28) austauschbar ist, der mittels Hydraulik-Leitungsverbindungen an die Hyraulikantriebsanlage des Fahrmotors des Baggers angeschlossen ist sowie
b) Ankupplung des an den an einem Bohrmast (15) heb- und senkbar geführten Kraftdrehkopf (13) angeschlossenen Anschlussadapters (14) an einen mit dem Bohrrohr (17) verbundenen Rohr-Adapter (29).

8. Verrohrungsmaschine nach einem der Ansprüche 1 bis 7 **dadurch gekennzeichnet, dass** der Grundkörper (1) zweiteilig und in ein Grundkörper-Oberteil (1a) und ein Grundkörper-Unterteil (1b) teilbar ist, wobei das Oberteil (1a) mit dem Unterteil (1b) mittels Ringflanschen gegeneinander justiert und durch Verschraubung verbunden ist.

9. Verrohrungsmaschine nach Anspruch 8 **dadurch gekennzeichnet, dass** der Grundkörper (1) von geringerer Bauhöhe (h) ist als der Freiraum unterhalb der Unterkante des Bohrmastes (15) beträgt.

10. Verrohrungsmaschine nach Anspruch 8 **dadurch gekennzeichnet, dass** die Bauhöhe (h) des Grundkörpers (1) höchstens 1 m beträgt.

## Claims

1. Hydraulic piping machine as attachment for mobile rotary drilling rig for creation of cased holes for piles or wells using so-called dry rotary drilling tools with a basic element (1), whose height can be adjusted hydraulically, with stationary mounted support pawls (8) and a flexible joint (9) in connection with the undercarriage (10) of the dredger, as well as a hydraulic-mechanical clamping device (2), capable of rotating in the basic element (1) for transfer of the drive torque to the drilling pipe (17)
distinguished by
a torque increasing power transfer gear (3, 5, 25, 36, 27) containing a drive pinion or chain sprocket (3, 26) between the hydraulic-mechanical clamping device (2), capable of rotating in the basic element (1) and a Kelly box (12) mounted on the attachment housing (11) fastened to the basic housing for taking up the torque transferred by a Kelly rod (19) from a rotary power head (13) attached to the drilling derrick (15) in such a manner that it can be raised and lowered.

2. Hydraulic piping machine as attachment for mobile rotary drilling rig for creation of cased holes for piles or wells using so-called dry rotary drilling tools with a basic element (1), whose height can be adjusted hydraulically, with stationary mounted support pawls (8) and a flexible joint (9) in connection with the undercarriage (10) of the dredger, as well as a hydraulic-mechanical clamping device (2), capable of rotating in the basic element (1) for transfer of the drive torque to the drilling pipe (17)
distinguished by
a torque increasing power transfer gear (3, 5, 25, 36, 27) containing a drive pinion or chain sprocket (3, 26) between the hydraulic-mechanical clamping device (2), capable of rotating in the basic element (1) and, mounted on the attachment housing (11) mounted on the base element (1), a Kelly box (12) as releasable connection element to the drive pinion or chain sprocket (3, 26) in which a counter-adapter can be installed for a connection adapter (14) connected directly with the rotary power head (13) attached to the drilling derrick (15) in such a manner that it can be raised and lowered, so that the torque of the rotary power head (13) is transferred at a higher rate to the hydraulic-mechanical clamping. element (2) clamped to the drilling pipe.

3. Piping machine according to claim 1 or 2, distinguished by the fact that
a) the hydraulic-mechanical clamping element (2) has a ring gear (5) or a chain sprocket (25) at its outer circumference and
b) in which an attachment housing (11) located on the side of the basic element (1) of the piping machine holds a drive pinion (3) or chain sprocket (26) with engagement with the teeth on the ring gear (5) or chain sprocket (24), which has an effective connection to a Kelly box (12), with which
c) the pivot pin (22) of the Kelly rod (19) attached to the drilling derrick (15) in such a manner that it can be raised and lowered, can be engaged as a releasable connection element.

4. Piping machine according to claim 1 or 2, distinguished by the fact that the Kelly box (12) is connected to a torque-transmitting counter-adapter (18) to which the torque from the connection adapter (14) as a releasable connecting element; connected directly to The rotary power head attached to the drilling derrick (15) in such as manner that it can be raised and lowered is transferred.

5. Piping machine according to one of the previous claims, distinguished by the fact that a connection possibility is provided on each side of the basic element (1) for the part for the power transmission gear (3, 26) and the attachment housing (11) surrounding the Kelly box (12).

6. Piping machine according to claim 1 or 2, distinguished by the fact that the basic element (1) is attached to the undercarriage (10) of the rotary drilling rig by means of a joint (9) using hydraulically or mechanically adjustable telescoping rod (23, 24) which engage in the basic element on both sides.

7. Hydraulic piping machine as attachment for mobile rotary drilling rig for creation of cased holes for piles or wells using so-called dry rotary drilling tools with a basic element (1), whose height can be adjusted hydraulically, with stationary mounted support pawls (8) and a flexible joint (9) in connection with the undercarriage (10) of the dredger, as well as a hydraulic-mechanical clamping device (2), capable of rotating in the basic element (1) for transfer of the drive torque to the drilling pipe (17)
distinguished by
a) a torque increasing power transfer gear (3, 5, 25, 36, 27) containing a drive pinion or chain sprocket (3, 26) between the hydraulic-mechanical clamping device (2), capable of rotating in the basic element (1) and, mounted on the basic element (1), an attachment housing (11) as releasable connecting element to the Kelly box (12) mounted on the drive gear or chain sprocket (3, 26), which can be exchanged with an attachable hydraulic gear motor (28), which is connected to the hydraulic drive system of the propulsion motor of the dredger by means of hydraulic lines as well as
b) connection to the connection adapter (14) connected to the rotary power head (13) attached to the drilling derrick (15) in such as manner tha it can be raised and lowered on a pipe adapter (29) connected to the drilling pipe (17).

8. Piping machine according to claim 1 through 7, distinguished by the fact that the basic element (1) is two-piece and can be divided into a basic element upper section (1a) and a basic element lower section (1b), whereby the upper section (1a) is adjusted in relation to the lower section (1b) by means of annular flanges and connected by threads.

9. Piping machine according to claim 8, distinguished by the fact that the overall height (h) of the basic element (1) is less that free space below the bottom of the drilling derrick (15).

10. Piping machine according to claim 8, distinguished by the fact that the overal height of the basic element (1) is not greater than 1 m.

## Revendications

1. Machine hydraulique à tuber destinée à être montée sur des dispositifs mobiles de forage rotatif en vue de réaliser des forages tubes pour la pose de pieux ou bien des cuvelages de puits au moyen d'outils de forage rotatif à sec comportant un élément de base réglable en hauteur (1), des panes de support fixes (8) et une articulation (9) flexible reliée au chariot (10) du bagger ainsi qu'un dispositif tendeur pivotant (2) à entraînement hydraulique et mécanique logé dans l'élément de base pour transmettre le couple d'entraînement aux tubes de forage (17),
**caractérisée par**:
un mécanisme de transmission de la force (3, 5, 25, 26, 27) augmentant le moment du couple et contenant un pignon d'attaque ou un grand pignon entre le dispositif tendeur pivotant (2) a entraînement hydraulique et mécanique logé dans l'élément de base (1) et une boîte Kelly (12) logée dans un carter (11) fixé sur l'élément de base (1) et destinée à recevoir le moment du couple transmis par une barre Kelly (19) à partir d'une tête rotative effectuant sur un mât de forage (15) un mouvement de montée et de descente (13).

2. Machine hydraulique à tuber destinée à être montée sur des dispositifs mobiles de forage rotatif en vue de réaliser des forages tubés pour la pose de pieux ou bien des cuvelages de puits au moyen d'outils de forage rotatif à sec comportant un élément de base réglable en hauteur (1), des pattes de support fixes (8) et une articulation (9) flexible reliée au chariot (10) du bagger ainsi qu'un dispositif tendeur pivotant (2) à entraînement hydraulique et mécanique logé dans l'élément de base pour transmettre le couple d'entraînement aux tubes de forage (17),
**caractérisée par** :
un mécanisme de transmission de la force (3, 5, 25, 26, 27) augmentant le moment du couple et contenant un pignon d'attaque ou un grand pignon entre le dispositif tendeur pivotant (2) à entraînement hydraulique et mécanique logé dans l'élément de base (1) et une boîte Kelly (12) logée dans un carter (11) fixé sur l'élément de base (1) servant de moyen de liaison mobile avec le pignon d'attaque ou le grand pignon, la boîte Kelly pouvant être équipée d' un contre-adaptateur (18) pour un adaptateur de raccordement (14) directement relié à une tête rotative effectuant sur un mât de forage (15) un mouvement de montée et de descente (13), de sorte que le moment du couple de la tête rotative (13) augmente et est transmis au dispositif tendeur (2) qui enserre le tube de forage (17).

3. Machine hydraulique à tuber décrite dans l'une des revendications 1 ou 2 et **caractérisée par le fait que**
a) le dispositif tendeur (2) à entraînement hydraulique et mécanique est équipé à la périphérie d'un pignon denté (5) ou d'un grand plateau (25), et,
b) dans le carter (11) disposé sur le côté de l'élément de base (1) de la machine à tuber, un pignon d'attaque (3) ou un grand pignon (16), en prise avec le pignon denté (5) ou le grand pignon (25), est relié à la boîte Kelly (12) avec laquelle
c) le pivot (22) de la barre Kelly (19), effectuant sur un mât de forage (15) de l'installation un mouvement hydraulique de montée et de descente (13), peut être mis en prise comme moyen de liaison amovible.

4. Machine à tuber telle que décrite dans la revendication 2 et **caractérisée par le fait que** la boîte Kelly (12) est reliée à un contre-adaptateur transmettant le moment du couple er sur lequel le moment du couple de l'adaptateur de raccordement, est directement relié à une tête rotative effectuant sur un mât de forage (15) un mouvement de montée et de descente (13), de sorte que le moment du couple de la tête rotative (13) peut être transmis comme moyen de liaison amovible.

5. Machine à tuber décrite dans l'une des revendications précédentes et **caractérisée par le fait qu'**une possibilité de connexion est prévue des deux côtés de l'élément de base (1) pour la partie du mécanisme de transmission de la force (3, 26) et la boîte Kelly (12) enfermant le carter (11).

6. Machine à tuber décrite dans l'une des revendications 1 ou 2 et **caractérisée par le fait que** l'élément de base (1) est articulé au chariot (10) du dispositif de forage rotatif au moyen d'une articulation (9) fonctionnant par le biais de tiges télescopiques (23, 24) commandées mécaniquement ou hydrauliquement et appliquées des deux côtés de l'élément de base (1)

7. Machine hydraulique à tuber destinée à être montée sur des dispositifs mobiles de forage rotatif en vue de réaliser des forages tubés pour la pose de pieux ou bien des cuvelages de puits au moyen d'outils de forage rotatif à sec comportant un élément de base réglable en hauteur (1), des pattes de support fixes (8) et une articulation (9) flexible reliée au chariot (10) du bagger ainsi qu'un dispositif tendeur pivotant (2) à entraînement hydraulique et mécanique logé dans l'élément de base pour transmettre le couple d'entraînement aux tubes de forage (17),
**caractérisée par**:
a) un mécanisme de transmission de la force (3, 5, 25, 26, 27) augmentant le moment du couple et contenant un pignon d'attaque ou un grand pignon entre le dispositif tendeur pivotant (2) a entraînement hydraulique et mécanique logé dans l'élément de base (1) et une boîte Kelly (12) logée dans un carter (11) fixé sur l'élément de base (1) servant de moyen de liaison mobile avec le pignon d'attaque ou le grand pignon, la boîte Kelly pouvant être changée contre un moto-réducteur hydraulique (28) combinable au pignon d'attaque ou au grand plateau (3, 26) et être connectée au système d'entraînement hydraulique du moteur du bagger au moyen de circuits hydrauliques, ainsi que par
b) un accouplement de l'adaptateur de raccordement relié à la tête rotative (13) effectuant sur un mât de forage (15) un mouvement de montée et de descente (13) et à un adaptateur de raccordement de tube (29) relié au tube de forage (17).

8. Machine à tuber telle que décrite dans l'une des revendications 1 à 7 ci-dessus et **caractérisée par le fait que** l'élément de base (1) est séparable en deux parties une partie supérieure (1a) et une partie inférieure (1b), auquel cas la partie supérieure (1a) est ajustée à la partie inférieure (1b) au moyen de collerettes à vis.

9. Machine à tuber décrite dans la revendication 8 ci-dessus et **caractérisée par le fait que** la hauteur (h) de l'élément de base (1) est plus faible que l'espace libre en dessous de la carte inférieure du mât de forage (15).

10. Machine à tuber décrite dans la revendication 8 ci-dessus et **caractérisée par le fait que** la hauteur de montage (h) de l'élément de base (1) est de 1 mètre au plus.
